# EUROPÄISCHE PATENTSCHRIFT

(11) **EP 3 956 611 B1**
(45) Veröffentlichungstag und Bekanntmachung des Hinweises auf die Patenterteilung: **20.11.2024**
(21) Anmeldenummer: 20717199.2
(22) Anmeldetag: 09.04.2020
(51) Int. Cl.: F24C 15/20

(54) **FILTERVORRICHTUNG FÜR EINE DUNSTABZUGSVORRICHTUNG UND DUNSTABZUGSVORRICHTUNG MIT FILTERVORRICHTUNG**
FILTER DEVICE FOR A VAPOUR EXTRACTION DEVICE, AND VAPOUR EXTRACTION DEVICE WITH A FILTER DEVICE
DISPOSITIF DE FILTRAGE POUR UN DISPOSITIF D'EXTRACTION DE FUMÉES ET DISPOSITIF D'EXTRACTION DE FUMÉES AVEC DISPOSITIF DE FILTRAGE

(30) Priorität: 17.04.2019 EP 19290025
(43) Veröffentlichungstag der Anmeldung: 23.02.2022
(73) Patentinhaber: BSH Hausgeräte GmbH, 81739 München (DE)
(72) Erfinder: FLESCH, Sebastien, 67150 Gerstheim (FR); LAURENT, Guillaume, 67870 Bischoffsheim (FR)
(86) Internationale Anmeldenummer: PCT/EP2020/060224
(87) Internationale Veröffentlichungsnummer: WO 2020/212260

(56) Entgegenhaltungen:
- EP-A1- 2 703 738
- EP-A1- 3 133 349
- EP-A1- 3 457 033
- WO-A2-03/072222
- DE-A1- 10 127 679
- DE-A1- 102005 019 830

## Beschreibung

Die vorliegende Erfindung betrifft eine Filtervorrichtung für eine Dunstabzugsvorrichtung und eine Dunstabzugsvorrichtung mit einer solchen Filtervorrichtung.

Bei Kochvorgängen entstehen in der Regel Dünste und Wrasen. Es sind Dunstabzugsvorrichtungen bekannt, mittels derer die Dünste und Wrasen abgesaugt und gereinigt werden können.

In der WO 03/072222 A2 wird eine Dunstabzugshaube zum Abscheiden von Partikeln oder Flüssigkeitströpfchen beschrieben. Hierbei wird eine Filteranordnung verwendet, die eine in mindestens einer Ebene angeordnete Filterlage und einen in wenigstens einem Randabschnitt der Filteranlage angeordneten Randfilter aufweist, der als Wirbelabscheider ausgebildet ist.

In der EP 3 457 033 A1 ist ein Dunstabzug zum Abzug von auf einem Kochfeld erzeugter Abluft in vertikal unterhalb einer Kochfeldebene weisender Richtung beschrieben. Gemäß einer Ausführungsform ist ein Luftförderkanal zu der Einlassöffnung vertikal angeordnet und weist bezogen auf eine vertikale Mittelachse des Luftförderkanals zwei Förderkanalhälften auf, die jeweils in einem unteren Bereich mit einer mit einer Gebläsekammer kommunizierenden Abluaftansaugkammer kommunizieren.

In der DE 101 27 679 A1 ist eine Luftfilteranlage beschrieben, die ein Filtergehäuse mit einer Lufteintrittsöffnung und einer Luftaustrittsöffnung und in seiner Inneren einen Luftströmungspfad, der von der Lufteintrittsöffnung zur Luftaustrittsöffnung verläuft, wenigstens eine durch Bespritzen mit Waschflüssigkeitsstrahlen regenerierbare Filterplatte, die im Weg des Luftströmungspfads angeordnet ist, und eine Waschflüssigkeit-Spritzanlage mit einer in die Spritzstellung klappbaren Trägerplatte und auf dieser sitzenden Spritzdüsen zum Bespritzen der Filterplatte auf.

In der EP 3 133 349 A1 ist eine Filtereinheit für eine Dunstabzugsvorrichtung, die mindestens einen Filterkörper mit mindestens einem Filterelement und mindestens einen Sammelbereich für Flüssigkeiten umfasst. Der Filterkörper bildet zumindest bereichsweise einen Hohlkörper. In der Oberseite des Filterkörpers ist eine Lufteinlassöffnung gebildet, die zum Einlass von Luft, die von der Dunstabzugsvorrichtung angesaugt wird. In der Unterseite des Filterkörpers sind Luftauslassöffnung gebildet ist, die zum Auslass von Luft von der Filtereinheit zu der Dunstabzugsvorrichtung dienen. In dem Innenraum des Filterkörpers ist zumindest an Auffangelement zum Auffangen von Flüssigkeiten vorgesehen ist, der zu der Unterseite des Filterkörpers nach oben versetzt angeordnet ist.

Die DE 10 2005 019 830 A1 betrifft eine Filteranordnung für eine Haushaltsdunstabzugshaube zum Abscheiden von Partikeln und/oder Flüssigkeitstropfen aus einer die Filteranordnung durchströmenden Luftströmung, umfassend mindestens eine Wirbelabscheidereinheit. Die Filteranordnung zeichnet sich dadurch aus, dass die Filteranordnung ein Bodenblech aufweist und die mindestens eine Wirbelabscheidereinheit auf zumindest einem Randbereich des Bodenblechs angeordnet ist.

In der EP 2 703 738 A1 wird eine Dunstabzugsvorrichtung beschrieben. Die Dunstabzugsvorrichtung weist mindestens einen Filter und einer Fettauffangrinne auf, wobei die Fettauffangrinne mehrere entnehmbare Wannen aufweist, welche den mindestens einen Filter tragen.

Zudem sind beispielsweise Kombinationsgeräte bekannt, bei denen eine Dunstabzugsvorrichtung unterhalb des Kochfeldes angeordnet ist. Als Fettfilter können bei solchen Dunstabzugsvorrichtungen Filterkassetten verwendet werden, die beispielsweise aus Streckmetalllagen bestehen, die in einem Rahmen fest gehalten sind. Der Nachteil bei solchen Filterarten besteht darin, dass das Fett oder andere Flüssigkeiten, die an dem Fettfilter abgeschieden werden, an diesem herunterlaufen und über den Rahmen abtropfen können. Damit werden unterhalb des Fettfilters liegende Komponenten der Dunstabzugsvorrichtung verunreinigt. Da diese Komponenten unterhalb der Absaugöffnung der Dunstabzugsvorrichtung im Inneren der Dunstabzugsvorrichtung liegen, sind diese für den Benutzer schwer zugänglich.

Aufgabe der vorliegenden Erfindung ist es daher eine Filtervorrichtung für eine Dunstabzugsvorrichtung, bei der Luft über eine Absaugöffnung nach unten abgesaugt wird, zu schaffen, die zum einen ein zuverlässiges Abscheiden von Verunreinigungen aus der eingesaugten Luft gewährleisten kann und die zum anderen das Reinigen der Dunstabzugsvorrichtung vereinfacht.

Gemäß einem ersten Aspekt wird die Aufgabe gelöst durch eine Filtervorrichtung für eine Dunstabzugsvorrichtung mit einer Absaugöffnung, über die Luft nach unten abgesaugt wird. Die Filtervorrichtung ist dadurch gekennzeichnet, dass die Filtervorrichtung einen Fettfilter und einen Auffangbehälter zum Auffangen von Flüssigkeit mit einer Öffnung zur Aufnahme zumindest eines Teils eines Randes des Fettfilters aufweist und die Breite des Innenraumes des Auffangbehälter größer ist als die Dicke des Fettfilters in dem Bereich in dem dieser in dem Innenraum des Auffangbehälters liegt, der Fettfilter eine V-Form aufweist und der Auffangbehälter den Fettfilter an der Spitze der V-Form umgibt und die Filtervorrichtung mindestens ein Deflektorelement aufweist, das die Öffnung des Auffangbehälters bereichsweise abdeckt und mindestens ein Deflektorelement einen Steg darstellt, der von einem oberen Rand des Auffangbehälters in die Öffnung des Auffangbehälters gerichtet ist.

Richtungsangaben, wie beispielsweise oben und unten sowie vorne und hinten beziehen sich soweit nicht anders angegeben auf die Filtervorrichtung und deren Bestandteile in einem eingebauten Zustand, bei dem die Filtervorrichtung in einer Dunstabzugsvorrichtung, insbesondere einer Dunstabzugsvorrichtung eines Kombinationsgerätes aus Kochfeld und Dunstabzugsvorrichtung eingebaut ist, in der Luft über eine Absaugöffnung nach unten eingesaugt wird. Als Vorderseite wird die Seite bezeichnet, die dem Benutzer zugewandt ist. Die Rückseite ist die Seite, die in der Regel einer Montagewand zugewandt ist. Zudem ist die Rückseite des Kombinationsgerätes vorzugsweise die Seite, über die gereinigte Luft aus dem Kombinationsgerät ausgegeben wird. Die Abmessung in der Richtung zwischen Vorderseite und Rückseite des Kombinationsgerätes wird als Tiefe bezeichnet. Die dazu senkrechte Abmessung in der Horizontalen wird als Breite bezeichnet. Die Abmessung in der Vertikalen wird als Höhe bezeichnet.

Als Dunstabzugsvorrichtung wird eine Vorrichtung bezeichnet, mittels derer Luft, insbesondere verunreinigte Luft, beispielsweise in Form von Dünsten und Wrasen von dem Raum oberhalb eines Kochfeldes nach unten abgesaugt werden kann. In der Dunstabzugsvorrichtung wird die Luft über die Filtervorrichtung gereinigt und als gereinigte Luft beziehungsweise Reinluft aus der Dunstabzugsvorrichtung abgegeben. Die Dunstabzugsvorrichtung umfasst hierzu ein Gebläse.

Der Fettfilter stellt vorzugsweise einen flächigen Filter dar, der beispielsweise Streckmetalllagen oder ein Metallgewirk als Filtermaterial aufweisen kann. Der Fettfilter kann einen Rahmen aufweisen, in dem das Filtermaterial fest gehalten, insbesondere an den Rändern eingeklemmt ist. Die Filtervorrichtung weist einen Auffangbehälter auf. Als Auffangbehälter wird ein zu einer Seite, die im eingebauten Zustand die Oberseite des Auffangbehälters ist, offener Behälter verstanden. Der Behälter weist vorzugsweise eine längliche Form auf. Der Behälter dient zum Auffangen von Flüssigkeiten, die an dem Fettfilter, insbesondere an dem Filtermaterial abgeschieden werden und in oder an dem Fettfilter herunterlaufen. Die Öffnung des Auffangbehälters dient damit zum Auffangen dieser Flüssigkeit. Zudem dient die Öffnung zur Aufnahme zumindest eines Teils eines Randes des Fettfilters. Insbesondere ragt der Rand des Fettfilters über die Öffnung in den Innenraum des Auffangbehälters hinein. Besonders bevorzugt liegt der Rand des Fettfilters auf dem Boden des Auffangbehälters auf. Die Breite des Innenraumes des Auffangbehälters ist größer als die Dicke des Fettfilters in dem Bereich, in dem dieser in dem Innenraum des Auffangbehälters liegt. Als Dicke des Fettfilters wird dessen Abmessung senkrecht zu der Fläche des Fettfilters verstanden. Besteht der Fettfilter aus mehreren Filterelementen, wird als Dicke des Fettfilters die Summe der Abmessungen der Filterelemente sowie gegebenenfalls vorliegende Abstände zwischen den Filterelementen verstanden. Die Breite des Innenraumes des Auffangbehälters ist die Abmessung des Innenraumes in der Richtung senkrecht zu der Längsrichtung des Auffangbehälters in der Horizontalen. Der Rand, des Fettfilters, der in dem Auffangbehälter aufgenommen wird, ist vorzugsweise der untere Rand des Fettfilters.

Indem die Breite des Innenraumes in dem Bereich, in dem der Fettfilter in dem Auffangbehälter aufgenommen ist, größer ist als die Dicke des Fettfilters, ist die Menge an Flüssigkeit, insbesondere Fett oder anderen Verunreinigungen, die aus dem Fettfilter austreten, größer als die Menge an Flüssigkeit, die in einem Rahmen eines Filterelementes aufgenommen werden kann, der Filtermaterial am Rand einklemmt. Zudem wird durch eine größere Breite des Auffangbehälters auf eine größere Breite der Öffnung des Auffangbehälters ermöglicht. Hierdurch kann von dem Auffangbehälter nicht nur Flüssigkeit gesammelt werden, die von dem unteren Rand des Fettfilters austritt, sondern bei einem geneigt angeordneten Fettfilter auch Flüssigkeit, die in einem Abstand zu dem unteren Rand von dem Fettfilter abtropft.

Gemäß einer Ausführungsform ist mindestens ein Fettfilter in der Filtervorrichtung geneigt angeordnet. Hierdurch kann auf einer geringen Höhe die Filterfläche des Fettfilters vergrößert werden und ein gezieltes Ablaufen von Flüssigkeiten entlang dem Fettfilter kann im Vergleich zu einem horizontal ausgerichteten Fettfilter, sichergestellt werden.

Erfindungsgemäß weist der Fettfilter eine V-Form auf und der Auffangbehälter umgibt den Fettfilter an der Spitze der V-Form. Die offene Seite der V-Form ist dabei nach oben gerichtet ist. Der Fettfilter kann hierbei einteilig oder mehrteilig ausgebildet sein. Insbesondere kann ein Filterelement so gebogen oder gefaltet sein, dass die V-Form gebildet wird. Indem der Fettfilter eine V-Form aufweist, kann die Filterfläche bei geringer Höhe maximiert werden. Zudem ist der Anströmwinkel, unter dem die über eine oberhalb der Filtervorrichtung befindliche Absaugöffnung einer Dunstabzugsvorrichtung angesaugte Luft den Fettfilter anströmt, verbessert. Insbesondere kann ein paralleles Anströmen, das bei vertikal ausgerichteten Fettfiltern auftreten würde, verhindert werden. Indem der Auffangbehälter an der Spitze der V-Form angeordnet ist, kann dieser Flüssigkeit von beiden Schenkeln des Fettfilters auffangen.

Gemäß einer Ausführungsform ist der Fettfilter klappbar ausgestaltet. Dies kann bei einem einteiligen Fettfilter durch die Wahl des Filtermaterials erreicht werden. Alternativ kann beispielsweise an der Spitze der V-Form bei einem einteiligen Filterelement eine Schwächung des Filtermaterials eingebracht sein, die das Klappen und insbesondere das Zusammenklappen des Filterelementes erlaubt. Indem der Fettfilter klappbar ist, kann dieser zum Beispiel zum Einführen und Herausnehmen aus einer Absaugöffnung einer Dunstabzugsvorrichtung zusammengeklappt werden und erst in der Position unterhalb der Absaugöffnung aufgeklappt werden.

Der Fettfilter kann auch aus zwei Filterelementen bestehen. Bei einem zweiteiligen Fettfilter können die einzelnen Filterelemente schwenkbar aneinander befestigt sein. Diese Befestigung kann unmittelbar oder mittelbar sein. Insbesondere können die Filterelemente über ein Gelenk oder über den Auffangbehälter miteinander verbunden sein, an dem jedes der Filterelemente schwenkbar befestigt ist. Gemäß einer Ausführungsform besteht der Fettfilter daher aus mindestens zwei Filterelementen, die mit dem Auffangbehälter schwenkbar verbunden sind.

Gemäß einer Ausführungsform ist der Fettfilter mit dem Auffangbehälter unlösbar verbunden. Diese Ausführungsform weist den Vorteil auf, dass der Fettfilter zusammen mit dem Auffangbehälter aus einer Dunstabzugsvorrichtung entnommen und gereinigt werden kann. Es liegt allerdings auch im Rahmen der Erfindung, das der Fettfilter lösbar an dem Auffangbehälter befestigt ist. Bei dieser Ausführungsform ist die Befestigung vorzugsweise so, dass diese nur durch eine Bewegung, die von einem Auseinanderziehen des Auffangbehälters und des Fettfilters abweicht, gelöst werden kann. Daher kann auch bei einer solchen Befestigung der Fettfilter mit dem Auffangbehälter gemeinsam aus einer Dunstabzugsvorrichtung entnommen werden und nach dem Entnehmen beispielsweise durch Verschwenken des Fettfilters um einen großen Winkel von dem Aufnahmebehälter gelöst werden.

Erfindungsgemäß weist die Filtervorrichtung mindestens ein Deflektorelement auf, das die Öffnung des Auffangbehälters bereichsweise abdeckt. Als Deflektorelemente wird ein Luftleitelement bezeichnet. Das Deflektorelement besteht daher vorzugsweise aus einem luftundurchlässigen Material. Indem das Deflektorelement die Öffnung des Auffangbehälter bereichsweise abdeckt, kann unterhalb des Deflektorelementes in dem Auffangbehälter eine beruhigte Zone geschaffen werden. In dieser Zone wird ein Mitreißen von Flüssigkeit, die in dem Fettfilter abgeschieden wurde, durch den Luftstrom, der durch das Gebläse in der Dunstabzugsvorrichtung erzeugt wird, vermieden. Insbesondere kann im unteren Bereich des Fettfilters, in dem sich eine größere Menge von Flüssigkeit ansammelt, das Austragen dieser Flüssigkeit durch den Luftstrom der Dunstabzugsvorrichtung verhindert werden.

Mindestens ein Deflektorelement stellt einen Steg dar, der von einem oberen Rand des Auffangbehälters in die Öffnung des Auffangbehälters gerichtet ist. Insbesondere kann der Auffangbehälter eine offene Schiene darstelle und der Steg an dem freien Ende mindestens eines der Schenkel der Schiene vorgesehen sein. Durch dieses Deflektorelement in Form eines Steges wird zum einen eine beruhigte Zone in dem Auffangbehälter geschaffen. Zum anderen wird durch einen solchen Steg und bevorzugt durch zwei gegenüberliegende Stege an der Öffnung verhindert, dass in dem Auffangbehälter gesammelte Flüssigkeit bei der Entnahme der Filtervorrichtung aus einer Dunstabzugsvorrichtung verschüttet wird.

Gemäß einer weiteren Ausführungsform ist mindestens ein Deflektorelement zu dem offenen Ende des Auffangbehälters von dem Auffangbehälter weg versetzt und zu zumindest einem seitlichen Rand der Öffnung des Auffangbehälters nach innen versetzt. Hierdurch werden zwischen dem Deflektorelement und dem Rand der Öffnung des Auffangbehälters Durchlässe für den Fettfilter geschaffen. Zudem wird durch den Versatz weg von dem Behälter, insbesondere vertikal nach, der beruhigte Bereich vergrößert und somit das Sammeln von Flüssigkeiten aus einem größeren unteren Bereich des Fettfilters in dem Auffangbehälter gewährleistet.

Gemäß einer Ausführungsform stellt das Deflektorelement ein L-Profil dar und ist so angeordnet, dass die freien Enden des Profils der Öffnung des Auffangbehälters zugewandt sind. Hierdurch erfolgt an dem Deflektorelement eine Aufspaltung eines von oben anströmenden Luftstroms.

Gemäß einem weiteren Aspekt betrifft die Erfindung eine Dunstabzugsvorrichtung zum Absaugen von Luft von einem Kochfeld, wobei die Dunstabzugsvorrichtung eine Absaugöffnung aufweist, über die Luft nach unten abgesaugt wird. Die Dunstabzugsvorrichtung ist dadurch gekennzeichnet, dass die Dunstabzugsvorrichtung mindestens eine erfindungsgemäße Filtervorrichtung aufweist.

Vorteile und Merkmale, die bezüglich der Filtervorrichtung beschrieben wurden und werden, gelten - soweit anwendbar - auch für die Dunstabzugsvorrichtung und umgekehrt und werden gegebenenfalls nur einmalig beschrieben.

Vorzugsweise ist die mindestens eine Filtervorrichtung unter der Absaugöffnung angeordnet.

Die vorliegende Erfindung wird im Folgenden erneut unter Bezugnahme auf die beiliegenden Figuren genauer erläutert. Es zeigen:
Figur 1: eine schematische Draufsicht auf ein Kochfeld mit einer Dunstabzugsvorrichtung;
Figur 2: eine schematische Schnittansicht einer ersten Ausführungsform einer Filtervorrichtung;
Figur 3: die Schnittansicht nach Figur 2 mit Bemaßungen;
Figur 4: eine schematische Schnittansicht einer zweiten Ausführungsform der Filtervorrichtung; und
Figur 5: eine schematische Schnittansicht einer dritten Ausführungsform der erfindungsgemäßen Filtervorrichtung.

In Figur 1 ist eine schematische Draufsicht auf ein Kochfeld 10 mit einer Dunstabzugsvorrichtung 11, von der in Figur 1 nur die Absaugöffnung 111 zu sehen ist gezeigt.

Das Kochfeld 10 besteht aus einer Deckplatte 100 und unterhalb der Deckplatte 100 angeordneten Kochmodulen 101. In der dargestellten Ausführungsform sind zwei Kochmodule 101 vorgesehen. In der Deckplatte 100 ist eine Aussparung 1000 eingebracht, die die Lufteinlassöffnung 111 bildet. In der gezeigten Ausführungsform ist die Aussparung 1000 in der Mitte der Breite der Deckplatte 100 eingebracht und erstreckt sich in Tiefenrichtung. Die Aussparung 1000 weist in der dargestellten Ausführungsform eine rechteckige längliche Form auf. Die Länge der Aussparung 1000, das heißt deren Abmessung in Tiefenrichtung entspricht der Länge der Kochmodule 101. Die Kochmodule 101 sind links und rechts zu der Aussparung 1000 angeordnet. Im vorderen Bereich des Kochfeldes 10 ist eine Bedieneinheit 103 angeordnet. Die Bedieneinheit 103 ist in der gezeigten Ausführungsform vor der Aussparung 1000 der Deckplatte 100 angeordnet und kann beispielsweise Touchbedienelemente, Tasten oder Drehknöpfe umfassen. Zudem kann in der Bedieneinheit 103 ein Display (nicht gezeigt) enthalten sein. Je nach Ausgestaltung der einzelnen Elemente der Bedieneinheit 103 kann diese auf, innerhalb und/oder unterhalb der Deckplatte 100 angeordnet sein. Zumindest die Bedienelektronik (nicht gezeigt) der Bedieneinheit 103 ist unterhalb der Deckplatte 100 angeordnet. Unterhalb des Kochfeldes ist ein Gebläse (nicht gezeigt) der Dunstabzugsvorrichtung 11 angeordnet, über das Luft durch die Aussparung 1000, die die Absaugöffnung 111 darstellt, eingesaugt wird.

In der Figur 2 ist eine schematische Schnittansicht einer ersten Ausführungsform der Filtervorrichtung 2, die auch als Filtereinheit bezeichnet werden kann, gezeigt. In dieser Darstellung wird die Absaugöffnung 111 der Dunstabzugsvorrichtung durch die Aussparung 1000 in der Deckplatte 100 des Kochfeldes 10 beziehungsweise zwischen den Kochmodulen 101 gebildet. Die Filtervorrichtung 2 besteht aus einem Fettfilter 20 und einem Auffangbehälter 21. Der Fettfilter 20 besteht in dieser Ausführungsform aus zwei Filterelementen 200, die zueinander geneigt angeordnet sind und eine V-Form bilden. Die Unterseite der Filterelemente 200 werden in dem Auffangbehälter 21 gehalten. Der Auffangbehälter 21 stellt in der zeigten Ausführungsform eine nach oben offene Schiene dar. Die Absaugöffnung 111 weist eine Breite D1 und der Auffangbehälter 21 eine Breite C auf. Die Breite C ist kleiner oder gleich der Breite D1. Die Filterelemente 200 können gegenüber dem Auffangbehälter 21 bewegt, insbesondere geschwenkt werden. Hierdurch kann wie in Figur 2 durch den Doppelpfeil angedeutet, der Fettfilter 20 durch Zusammenklappen der Filterelemente 200 zusammengeklappt werden. In dem zusammengeklappten Zustand kann der Fettfilter 20 durch die Absaugöffnung 111 nach oben entnommen werden.

In Figur 3 ist die Ausführungsform der Filtervorrichtung 2 nach Figur 2 mit Bemaßungen gezeigt. Insbesondere weist der Auffangbehälter 21 eine Breite C und eine Höhe B auf. Der Abstand zwischen der Außenseite der Filterelemente 20 in dem Bereich der Öffnung 210 des Auffangbehälters 21 ist als A bezeichnet. Die Differenz aus der Breite C und zwei mal dem Abstand A ergibt die Dicke des Fettfilter in dem Innenraum des Auffangbehälters 21 im Bereich der Öffnung 210. Die Breite des Innenraumes ist damit um das Doppelte des Abstandes A größer als die Dicke des Fettfilters 20. Die Dicke D des Fettfilters 20 bestimmt sich hierbei aus der Materialstärke der beiden Filterelemente 200 und dem zwischen diesen in der Öffnung 210 des Auffangbehälters 21 vorliegenden Abstand. Wie sich aus Figur 3 ergibt, kann in dem Bereich des Fettfilters 20 und insbesondere der Filterelemente 200, der in dem Innenraum des Auffangbehälters 21 aufgenommen ist, Flüssigkeit von dem Fettfilter 20 abtropfen und in dem Auffangbehälter 21 gesammelt werden.

In Figur 4 ist eine zweite Ausführungsform der Filtervorrichtung 2 gezeigt. Die Ausführungsform unterscheidet sich von der in Figuren 2 und 3 gezeigten Ausführungsform lediglich dadurch, dass die Filterelemente 200 des Fettfilters 20 über Gelenke 23 an dem Boden des Auffangbehälters 21 befestigt sind. Dadurch kann die Dicke D2 des Fettfilters 20 an dessen oberen Ende beim Herausnehmen auf zumindest die Breite D1 der Absaugöffnung 111 reduziert werden. Die weitere Ausgestaltung der zweiten Ausführungsform entspricht der der ersten Ausführungsform und wird daher nicht erneut erläutert.

In Figur 5 ist eine dritte Ausführungsform der Filtervorrichtung 2 gezeigt. Die Ausführungsform unterscheidet sich von der in Figuren 2 und 3 gezeigten Ausführungsform lediglich dadurch, dass an der Filtervorrichtung 2 Deflektorelemente 22 vorgesehen sind. Insbesondere sind am oberen Rand des schienenförmigen Auffangbehälters 21 zwei Stege als Deflektorelemente 22 vorgesehen, die sich von den freien Enden der Schenkel der Schiene nach innen in die Öffnung 210 des Auffangbehälters 21 erstrecken. Die Länge der Stege ist dabei nur so lang, dass zwischen den Außenseiten der Filterelemente 200 und den Enden der Stege jeweils noch ein Abstand besteht. Durch diesen Abstand kann ein Eintreten von Flüssigkeiten von der Außenseite des jeweiligen Filterelementes 200 sichergestellt werden. Zudem ist in der dritten Ausführungsform ein weiteres Deflektorelement 22 zwischen den Filterelementen 200 angeordnet, das im Folgenden als oberes Deflektorelement bezeichnet wird. Das obere Deflektorelement 22 ist ein L-Profil, das so angeordnet ist, dass die freien Enden des Profils der Öffnung 210 des Auffangbehälters 21 zugewandt, das heißt nach unten gerichtet, sind. Das obere Deflektorelement 22 kann an den Längsenden des Auffangbehälters 21 beispielsweise über nach oben stehende Befestigungselemente befestigt sein. Insbesondere kann als Befestigungselement eine Stirnwand (nicht gezeigt) des Auffangbehälters dienen, die eine größere Höhe als die seitlichen Wände des Auffangbehälters 21 aufweist. Die Länge der Schenkel des L-Profils ist so bemessen, dass die freien Enden in einem Abstand zu den einander zugewandten Seiten der Filterelemente 200 liegen. Hierdurch kann Flüssigkeit an den einander zugewandten Seiten der Filterelemente nach unten laufen und in den Auffangbehälter 21 gelangen.

Der Boden des Auffangbehälters 21 kann abweichend von den gezeigten Ausführungsformen so ausgebildet sein, dass Flüssigkeit von den Seiten zur Mitte fließt. Hierzu kann der Boden beispielswiese zur Mitte hin geneigt sein.

Mit der vorliegenden Erfindung wird eine Filtervorrichtung geschaffen, in der Flüssigkeiten, insbesondere Fett, besonders zuverlässig gespeichert werden kann. Bei der erfindungsgemäßen Filtervorrichtung kann bei einem V-förmigen Fettfilter das Fett nicht nur in der Mitte, das heißt am Scheitelpunkt des V-förmigen Fettfilters gespeichert werden, sondern auch außerhalb der V-Form oder bei einem Fettfilter mit U-Form außerhalb der U-Form. Der Abstand A zwischen der Außenseite des Fettfilters und dem Rand der Öffnung des Auffangbehälters ist größer als ein normaler Fetttropfen und liegt beispielsweise im Bereich zwischen 5mm und 5cm. Die Menge an Fett, die in dem Auffangbehälter gespeichert werden kann, kann ausgedrückt werden durch die Formel CxBxLänge des Filters, wobei C die Breite, C die Höhe des Auffangbehälters ist. Der Auffangbehälter kann zudem so konstruiert sein, dass Fett von der Seite zu der Mitte gelangen kann. Hierzu kann der Boden des Auffangbehälters beispielsweise zu der Mitte geneigt ausgebildet sein. Gemäß einer Ausführungsform kann der V-förmige Filter zusammenklappbar sein, so dass dieser aus einem Gehäuse und insbesondere über eine Absaugöffnung einer Dunstabzugsvorrichtung nach oben herausgenommen werden kann. Mit der vorliegenden Erfindung kann die Fettabscheiderate verbessert werden und auch kleinere Fettpartikel können zuverlässig abgefangen werden.

### Bezugszeichen

- 10: Kochfeld
- 100: Deckplatte
- 1000: Aussparung
- 101: Kochmodul
- 103: Bedieneinheit

- 11: Dunstabzugsvorrichtung
- 111: Absaugöffnung für Dunstabzugsvorrichtung

- 2: Filtervorrichtung
- 20: Fettfilter
- 200: Filterelement
- 21: Auffangbehälter
- 210: Öffnung
- 22: Deflektorelement
- 23: Gelenk

- R: beruhigte Zone

## Patentansprüche

1. Filtervorrichtung für eine Dunstabzugsvorrichtung (11) mit einer Absaugöffnung (111), über die Luft nach unten abgesaugt wird, wobei die Filtervorrichtung (2) einen Fettfilter (20) und einen Auffangbehälter (21) zum Auffangen von Flüssigkeit mit einer Öffnung (210) zur Aufnahme zumindest eines Teils eines Randes des Fettfilters (20) aufweist und die Breite des Innenraumes des Auffangbehälters (21) größer ist als die Dicke des Fettfilters (20) in dem Bereich in dem dieser in dem Innenraum des Auffangbehälters (21) liegt, der Fettfilter (20) eine V-Form aufweist und der Auffangbehälter (21) den Fettfilter (20) an der Spitze der V-Form umgibt **dadurch gekennzeichnet**, die Filtervorrichtung (2) mindestens ein Deflektorelement (22) aufweist, das die Öffnung des Auffangbehälters (21) bereichsweise abdeckt und einen Steg darstellt, der von einem oberen Rand des Auffangbehälters (21) in die Öffnung (210) des Auffangbehälters (21) gerichtet ist.

2. Filtervorrichtung nach Anspruch 1, **dadurch gekennzeichnet, dass** der Fettfilter (20) klappbar ausgestaltet ist.

3. Filtervorrichtung nach einem der Ansprüche 1 oder 2, **dadurch gekennzeichnet, dass** der Fettfilter (20) aus mindestens zwei Filterelementen (200) besteht, die mit dem Auffangbehälter (21) schwenkbar verbunden sind.

4. Filtervorrichtung nach einem der Ansprüche 1 bis 3, **dadurch gekennzeichnet, dass** der Fettfilter (20) mit dem Auffangbehälter (21) unlösbar verbunden ist.

5. Filtervorrichtung nach einem der Ansprüche 1 bis 4, **dadurch gekennzeichnet, dass** der Auffangbehälter (21) eine offene Schiene darstellt, und der Steg an dem freien Ende mindestens eines der Schenkel der Schiene vorgesehen ist.

6. Filtervorrichtung nach einem der Ansprüche 1 bis 5, **dadurch gekennzeichnet, dass** mindestens ein Deflektorelement (22) zu dem offenen Ende des Auffangbehälters von dem Auffangbehälter (21) weg versetzt und zu zumindest einem seitlichen Rand der Öffnung (21) des Auffangbehälters (21) nach innen versetzt ist.

7. Filtervorrichtung nach Anspruch 6, **dadurch gekennzeichnet, dass** das Deflektorelement (22) ein L-Profil darstellt und so angeordnet ist, dass die freien Enden des Profils der Öffnung (210) des Auffangbehälters (21) zugewandt sind.

8. Dunstabzugsvorrichtung zum Absaugen von Luft von einem Kochfeld (10), wobei die Dunstabzugsvorrichtung (11) eine Absaugöffnung (111) aufweist, über die Luft nach unten abgesaugt wird, **dadurch gekennzeichnet, dass** die Dunstabzugsvorrichtung (11) mindestens eine Filtervorrichtung (2) nach einem der Ansprüche 1 bis 7 aufweist.

9. Dunstabzugsvorrichtung nach Anspruch 8, **dadurch gekennzeichnet, dass** die mindestens eine Filtervorrichtung (2) unter der Absaugöffnung (111) angeordnet ist.

## Claims

1. Filter device for a vapor extraction device (11) with a suction opening (111), by way of which air is sucked away downwards, wherein the filter device (2) has a grease filter (20) and a collecting container (21) for collecting liquid with an opening (210) for receiving at least part of an edge of the grease filter (20) and the width of the interior of the collecting container (21) is greater than the thickness of the grease filter (20) in the region in which the latter is located in the interior of the collecting container (21), the grease filter (20) is V-shaped and the collecting container (21) encloses the grease filter (20) at the tip of the V-shape, **characterised in that** the filter device (2) has at least one deflector element (22), which partially covers the opening of the collecting container (21) and represents a web, which points from an upper edge of the collecting container (21) into the opening (210) of the collecting container (21).

2. Filter device according to claim 1, **characterised in that** the grease filter (20) is designed to fold.

3. Filter device according to one of claims 1 or 2, **characterised in that** the grease filter (20) comprises at least two filter elements (200), which are connected pivotably to the collecting container (21).

4. Filter device according to one of claims 1 to 3, **characterised in that** the grease filter (20) is connected to the collecting container (21) in a non-releasable manner.

5. Filter device according to one of claims 1 to 4, **characterised in that** the collecting container (21) is an open rail and the web is provided at the free end of at least one of the arms of the rail.

6. Filter device according to one of claims 1 to 5, **characterised in that** at least one deflector element (22) is displaced away from the collecting container (21) at the open end of the collecting container and moved inwards on at least one side edge of the opening (21) of the collecting container (21).

7. Filter device according to claim 6, **characterised in that** the deflector element (22) is an L-profile and is arranged such that the free ends of the profile face the opening (210) of the collecting container (21).

8. Vapor extraction device for sucking air away from a cooktop (10), the vapor extraction device (11) having a suction opening (111) by way of which air is sucked away downwards, **characterised in that** the vapor extraction device (11) has at least one filter device (2) according to one of claims 1 to 7.

9. Vapor extraction device according to claim 8, **characterised in that** the at least one filter device (2) is arranged below the suction opening (111).

## Revendications

1. Dispositif de filtration pour un dispositif d'aspiration de vapeur (11) avec un orifice d'aspiration (111), via lequel l'air est aspiré vers le bas, dans lequel le dispositif de filtration (2) présente un filtre à graisse (20) et un réservoir collecteur (21) pour la collecte de fluide avec un orifice (210) pour l'accueil d'au moins une partie d'un bord du filtre à graisse (20) et la largeur de l'espace intérieur du réservoir collecteur (21) est plus grande que l'épaisseur du filtre à graisse (20) dans la zone dans laquelle celui-ci se trouve dans l'espace intérieur du réservoir collecteur (21), le filtre à graisse (20) présente une forme en V et le réservoir collecteur (21) entoure le filtre à graisse (20) à la pointe de la forme en V, **caractérisé en ce que** le dispositif de filtration (2) présente au moins un élément déflecteur (22) qui couvre par sections l'orifice du réservoir collecteur (21) et représente une âme, dirigée depuis un bord supérieur du réservoir collecteur (21) dans l'orifice (210) du réservoir collecteur (21).

2. Dispositif de filtration selon la revendication 1, **caractérisé en ce que** le filtre à graisse (20) est aménagé de façon pliable.

3. Dispositif de filtration selon l'une des revendications 1 ou 2, **caractérisé en ce que** le filtre à graisse (20) se compose d'au moins deux éléments filtrants (200) reliés de façon pivotante au réservoir collecteur (21).

4. Dispositif de filtration selon l'une des revendications 1 à 3, **caractérisé en ce que** le filtre à graisse (20) est relié de façon inamovible au réservoir collecteur (21).

5. Dispositif de filtration selon l'une des revendications 1 à 4, **caractérisé en ce que** le réservoir collecteur (21) représente un rail ouvert, et l'âme est prévue en l'extrémité libre d'au moins une des branches du rail.

6. Dispositif de filtration selon l'une des revendications 1 à 5, **caractérisé en ce qu'**au moins un élément déflecteur (22) est déplacé en direction de l'extrémité ouverte du réservoir collecteur à l'écart du réservoir collecteur (21) et en direction d'au moins un bord latéral de l'orifice (21) du réservoir collecteur (21) vers l'intérieur.

7. Dispositif de filtration selon la revendication 6, **caractérisé en ce que** l'élément déflecteur (22) représente un profilé en L et est disposé de telle sorte que les extrémités libres du profilé sont dirigées vers l'orifice (210) du réservoir collecteur (21).

8. Dispositif d'aspiration de vapeur pour aspirer l'air d'un champ de cuisson (10), dans lequel le dispositif d'aspiration de vapeur (11) présente un orifice d'aspiration (111), via lequel l'air est aspiré vers le bas, **caractérisé en ce que** le dispositif d'aspiration de vapeur (11) présente au moins un dispositif de filtration (2) selon l'une des revendications 1 à 7.

9. Dispositif d'aspiration de vapeur selon la revendication 8, **caractérisé en ce que** l'au moins un dispositif de filtration (2) est disposé sous l'orifice d'aspiration (111).
